# EUROPÄISCHE PATENTSCHRIFT

(11) **EP 1 717 836 B1**
(45) Veröffentlichungstag und Bekanntmachung des Hinweises auf die Patenterteilung: **02.05.2007**
(21) Anmeldenummer: 06005991.2
(22) Anmeldetag: 23.03.2006
(51) Int. Cl.: H01H 85/24, H01H 9/10

(54) **Sicherungshalter, insbesondere für Sicherungssockel und Sicherungslasttrennschalter**
Fuse holder, in particular for fuse sockets and load break switches
Porte-fusible, en particulier pour des culots de fusible et des disjoncteurs-sectionneur

(30) Priorität: 29.04.2005 DE 102005020056
(43) Veröffentlichungstag der Anmeldung: 02.11.2006
(73) Patentinhaber: Wöhner GmbH & Co. KG Elektrotechnische Systeme, 96472 Rödental (DE)
(72) Erfinder: Büttner, Alex, 96472 Rödental (DE)
(74) Vertreter: Skuhra, Udo

(56) Entgegenhaltungen:
- WO-A-00/24015
- DE-A1- 4 418 197
- DE-A1- 10 054 171
- DE-B- 1 297 202
- DE-U- 1 837 993

## Beschreibung

Die Erfindung betrifft einen Sicherungshalter, insbesondere für Sicherungssockel und Sicherungslasttrennschalter entsprechend dem Oberbegriff des Patentanspruchs 1.

Ein Sicherungshalter entsprechend dem Oberbegriff des Patentanspruchs 1 ist aus der DE 100 54 171 A1 bekannt. Derartige Sicherungshalter dienen zum Einsatz in Sicherungssockeln bzw. Sicherungslasttrennschaltern, wie sie beispielsweise aus der DE 100 54 168 bekannt sind. Bei diesem Sicherungshalter wird das Sicherungselement in ein schwenkbar angeordnetes Aufnahmeteil eingesetzt, welches zugleich die Funktion hat, als Kodierungselement zu fungieren, d.h. um die Größe des einzusetzenden Sicherungselementes zu bestimmen. Dieser bekannte Sicherungshalter erfüllt vollständig seine Funktion und ermöglicht auch das bequeme Einsetzen von Sicherungselementen mit Hilfe des schwenkfähigen Aufnahmeteils, jedoch ist es durch die Zuordnung zwischen Sicherungshalter und schwenkfähigem Aufnahmeteil erforderlich, die einzelnen zueinander zugehörigen Bereich exakt aufeinander abzustimmen, insbesondere sind Aufnahmeabschnitte im Sicherungshalter vorzusehen, um das Aufnahmeteil schwenkfähig darin einsetzen zu können. Daher müssen die einzelnen, zueinander gehörigen Teile mit vergleichbar hoher Präzision hergestellt werden können.

Aus der WO 00/24015 ist ein weiterer Sicherungshalter bekannt, bei welchem als Kodierelement ein die Größe des Sicherungselementes kontrollierender bogenförmiger Einsatz vorzusehen ist, der üblicherweise aus Metall besteht und in dafür vorgesehene Führungsnuten eingeschoben werden muss, um den Sicherungshalter zu komplettieren. Bei diesem Sicherungshalter ist damit entweder das Vorsehen von Rast- und Sperrnuten zwischen dem die Größe des Sicherungselementes kontrollierenden Kodierelementes vorzusehen oder es besteht die Gefahr, dass das Kodierelement unbeabsichtigterweise aus dem Sicherungshalter herausfällt. Das Vorsehen von Sperr- und Rastnuten erfordert einen hohen Aufwand und ist daher unerwünscht.

Der Erfindung liegt die Aufgabe zugrunde, einen Sicherungshalter der eingangs genannten Art zu schaffen, der mit geringem Aufwand hergestellt und einfach bedient werden kann.

Diese Aufgabe wird erfindungsgemäß durch die im Patentanspruch 1 angegebenen Merkmale gelöst.

Weitere Ausgestaltungen der Erfindung ergeben sich aus den Unteransprüchen.

Der erfindungsgemäße Sicherungshalter weist einen Halterungskörper auf, mit seitlich zu einem Boden etwa senkrecht verlaufenden Seitenwänden, an denen kurze, bogenförmige Haltelaschen ausgebildet sind, wobei die bogenförmigen Haltelaschen quer zur Achse des Haltekörpers verlaufend vorgesehen sind. Weiterhin sind die Seitenwände an dem das Kodierelement aufnehmenden Ende mit nach innen vorstehenden Rippen versehen, die als Begrenzungsrippen beim Einsetzen des Kodierelements dienen. Zusätzlich kann bei einer bevorzugten Ausführungsform am Boden eine vorstehende Haltezunge angeordnet sein, die ebenfalls dazu dient, das Kodierelement in einer Endstellung zu sichern, gegebenenfalls auch in einer Endposition zu fixieren. Die Haltelaschen und die Haltezunge befinden sich etwa in einer senkrecht zur Achse des Haltekörpers verlaufenden Ebene und definieren einen vorbestimmten Durchmesser, der dem Außendurchmesser des einzusetzenden Kodierelementes entspricht.

Das Kodierelement besteht aus Kunststoff oder vorzugsweise Metall und lässt sich mittels einer Schwenkbewegung auf schnelle und einfache Weise in den erfindungsgemäßen Sicherungshalter einsetzen. Unter Einhaltung üblicher Toleranzen ist daher die Passgenauigkeit zwischen Kodierelement und Sicherungshalter unkritisch, insbesondere braucht der Sicherungshalter keine Aufnahmen oder Lagerteile aufzuweisen, um das Kodierelement in seiner Endposition zu fixieren, d.h. das Kodierelement wird ohne Rast- und Sperrelemente in den Sicherungshalter leicht und schnell eingesetzt und kann auch gegebenenfalls ohne Weiteres entfernt werden.

Nachfolgend wird eine bevorzugte Ausführungsform des erfindungsgemäßen Sicherungshalters anhand der Zeichnung zur Erläuterung weiterer Merkmale beschrieben. Es zeigen:
- Fig. 1: eine Teilschnittansicht des Sicherungshalters, von der Seite her betrachtet mit eingesetztem Sicherungselement,
- Fig. 2: eine Perspektivansicht des Sicherungshalters ohne Kodierelement,
- Fig. 3: eine weitere Perspektivansicht des Sicherungshalters entsprechend Fig. 2,
- Fig. 4a und 4b: Ansichten eines bevorzugten Kodierelements,
- Fig. 5: eine Darstellung eines abgewandelten Kodierelements, und
- Fig. 6: eine Perspektivansicht des Sicherungshalters zusammen mit dem Kodierelement.

Fig. 1 zeigt eine bevorzugte Ausführungsform eines Sicherungshalters, der aus einer Bodenwand 1 und zwei im Wesentlichen parallelen Seitenwänden 2 aus Kunststoff besteht, die von der Bodenwand 1 etwa senkrecht abstehen und einen Raum zur Aufnahme eines Sicherungselementes 3 festlegen.

An der in Fig. 1 oberen Seite sind an den Seitenwänden 2 in deren nach innen weisenden Flächen mit 5 bezeichnete Stege ausgebildet, die zum Einschieben eines Kopfkontaktes 6 aus Metall vorgesehen sind, durch welchen ein elektrischer Kontakt zwischen dem einen Pol 3a des Sicherungselementes 3 und dem Sicherungssockel hergestellt wird, sobald der Sicherungshalter in einen Sicherungssockel eingesetzt ist und sich in seiner Betriebsposition befindet.

Das Sicherungselement 3 befindet sich in der in Fig. 1 gezeigten Position mit dem nach oben weisenden Pol 3a des Sicherungselementes 3 in elektrischem Kontakt.

Gemäß einer bevorzugten Ausführungsform kann in Fig. 1 unterhalb des Kopfkontaktes 6 eine Haltefeder 9 vorgesehen sein, welche den Kontakt bzw. Pol 3a des Sicherungselementes umgreift und damit das Sicherungselement 3 nach dem Einsetzen in den Sicherungshalter gegen ein Herauskippen hält.

Das in den Sicherungssockel zuerst einzuschiebende Ende des Sicherungshalters ist in Fig. 1 mit 13 bezeichnet. In diesem Bereich liegt der Kopf bzw. Kontakt oder Pol 14 des Sicherungselementes 3 und wird durch ein noch zu beschreibendes Kodierelement abgetastet, bevor das Sicherungselement 3 eingesetzt wird.

Nach Fig. 1 befindet sich am unteren Ende 13 des Sicherungshalters ein Kodierelement, welches mit 15 bezeichnet ist und welches nachfolgend noch näher beschrieben wird.

Fig. 2 zeigt weitere Details einer bevorzugten Ausführungsform des Sicherungshalters, der in Perspektivdarstellung wiedergegeben ist.

Gemäß Fig. 2 ist der Sicherungshalter mit einem Griff 16 versehen, der dazu dient, den Sicherungshalter in den Sicherungssockel hineinzuschieben oder herauszuziehen. Der Griff 16 kann mit der Bodenwandung 1 und/oder den Seitenwänden 2, 2' verbunden sein.

Etwa parallel zu dem Griff 16 befindet sich der Kopfkontakt 6, der Kontaktzungen 6a, 6b aufweist, die vorzugsweise im Wesentlichen zueinander parallel und zueinander beabstandet verlaufen und entsprechend Fig. 2 seitlich vorstehen, um in der Betriebsstellung mit den Gegenkontakten im Sicherungssockel in elektrischen Kontakt zu gelangen.

Die Seitenwände 2, 2' sind bei der dargestellten Ausführungsform im Wesentlichen symmetrisch zueinander ausgebildet. Wie Fig. 2 zeigt, weisen an dem unteren Ende 13 des Sicherungshalters die Seitenwände 2, 2' leicht nach innen gebogene Führungsabschnitte 17, 18 auf, an deren spitzen Ende 19, 20 bogenförmige Haltelaschen 22, 23 angespritzt sind. Diese Haltelaschen 22, 23 dienen dazu, ein das noch zu beschreibendes Kodierelement gegen einer Verlagerung quer zur Achse des Sicherungshalters zu sichern und gegebenenfalls gleichzeitig mittels an ihnen ausgebildeten, quer zur Achse des Sicherungshalters verlaufenden Begrenzungsnasen oder Begrenzungsrippen 22a, 23a die Endposition des nicht gezeigten Kodierelementes zu definieren.

Am Boden 1 des Sicherungshalters, der teilweise ausgeschnitten sein kann, befindet sich bei einer bevorzugten Ausführungsform eine Haltezunge 25, die vom Boden in Richtung des Endes 13 des Sicherungshalters vorsteht und die zusammen mit den Haltelaschen 22, 23 eine Fixierung des Kodierelements bewirkt. Gegebenenfalls kann die Haltezunge 25 mit einer quer zur Achse des Sicherungshalters verlaufenden Rippe oder Nase 27 versehen sein.

Bei einer bevorzugten Ausführungsform sind an den Führungsabschnitten 17, 18 nach innen vorspringende Rippen 30, 31 ausgebildet, welche die Endposition des Kodierelementes 15 in Achsrichtung in Richtung auf das Ende 13 des Sicherungshalters definieren. Wie sich weiter aus Fig. 3 ergibt, ist der Boden 1 zumindest im Bereich der Führungsabschnitte 17, 18 bogenförmig gestaltet, wie dies durch die Referenznummer 33 veranschaulicht ist, wobei der Bogen an den Radius des einzusetzenden Sicherungselementes 3 bzw. des Kodierelements angepasst ist.

Fig. 4a und 4b zeigt eine bevorzugte Ausführungsform des Kodierelements 15. Das Kodierelement 15 besteht vorzugsweise aus einem Hülsenabschnitt 36, an welchen sich senkrecht hierzu verlaufende Wand- und Ringabschnitte 37, 38 anschließen, deren Außendurchmesser größer ist als der Außendurchmesser des Hülsenabschnittes 36. Das Kodierelement 15 nach Fig.4 hat etwa die Form eines Aufwickelelementes, wobei der größte Außendurchmesser, bestimmt durch die Ringabschnitte 37, 38, dem Durchmesser entspricht, der durch die Haltelaschen 22, 23 und den Flächenbereich 33 bestimmt ist. Vorzugsweise hat das Kodierelement 15 einen Außendurchmesser, der dem Außendurchmesser des Sicherungselementes 3 entspricht. Alternativ zum Kodierelement 15 nach Fig. 4 kann ein Kodierelement 15 verwendet werden, welches aus einem Hülsenabschnitt 36 besteht, an den sich nach innen weisende Ringabschnitte 40, 41 anschließen, wobei der Außendurchmesser dieses Kodierelement 15 wieder vorzugsweise dem Außendurchmesser des Sicherungselementes entspricht.

Der durch die Ringabschnitte 37, 38 bzw. 40, 41 festgelegte Öffnungsdurchmesser des Kodierelements 15 ist auf den Durchmesser des Kontaktkopfes 14 des Sicherungselementes 3 abgestimmt und wird abhängig von den einzusetzenden Sicherungselementen 3 mit unterschiedlicher Größe dimensioniert. Dies bedeutet, dass bei einem vorgegebenen Kodierelement 15 nut vorbestimmte Sicherungselemente 3 verwendbar sind.

Wie sich Fig. 6 entnehmen lässt, ist das Kodierelement 15 in den im Wesentlichen kreisringförmigen Raum bzw. Hohlkörper eingesetzt, der durch die Haltelaschen 20, 21 und die Haltezunge 25 definiert ist sowie durch den Bogen 33 in dem Boden 1. Das Kodierelement 15 wird vor der Verwendung des Sicherungshalters von außen in Form einer leichten Schwenkbewegung in die in Fig. 6 gezeigte Position eingebracht und kann von dort entsprechend umgekehrt herausgeführt werden.

Neben den seitlichen Rippen 30, 31 können sowohl die Haltezunge 25 mit einer quer zur Achse des Sicherungshalters verlaufenden Rippe 27 wie auch die Haltelaschen 22, 23 mit quer zur Achse des Sicherungshalters verlaufenden Begrenzungsrippen bzw. Halterippen 22a, 23 versehen sein, um eine sichere Fixierung des Kodierelements 15 gegen eine Verlagerung aus dem Sicherungshalter in Richtung auf das Ende 13 hinaus gesichert zu sein.

In an sich bekannter Weise kann der Sicherungshalter mit einem Führungszapfen 45 versehen sein, der von der Bodenwandung 1 und/oder einer der Seitenwände 2, 2' vorsteht und dazu dient, in eine Sicherungssockelseitige Aufnahme eingesetzt zu werden, um ein Verschwenken des Sicherungshalters innerhalb des Sicherungssockels zu ermöglichen.

## Patentansprüche

1. Sicherungshalter, insbesondere für Sicherungssockel und Sicherungslastrennschalter,
mit einer gegebenenfalls teilweise offenen Bodenwand (1), an welcher seitlich abstrebende Seitenwände (2, 2') angeordnet sind, wobei zwischen der Bodenwand (1) und den Seitenwänden (2, 2') ein Sicherungselement (3) einsetzbar ist, und mit einem Kodierteil (15),
**dadurch gekennzeichnet, dass** an den Seitenwänden (2, 2') an einem Ende (13) des Sicherungshalters etwa bogenförmig verlaufende Stützlaschen (20, 21) ausgebildet sind, die einen Radius aufweisen, der etwa dem Außenradius des Kodierelementes (15) entspricht,
dass die Seitenwände (2, 2') nahe dem Ende (13) des Sicherungshalters mit einander gegenüberliegenden Rippen (30, 31) versehen sind, die von den Seitenwänden (2, 2') nach innen vorspringen,
dass die Seitenwände (2, 2') weitgehend parallel zueinander angeordnet sind und einen Abstand einhalten, der etwa gleich dem Außendurchmesser des Kodierelementes (15) ist,
wobei das Kodierelement (15) als separates Teil entfernbar eingesetzt ist und einen Hülsenabschnitt (36) aufweist, der eine Öffnung (36a) festlegt, die eine vorbestimmte Größe eines Pols (14) des Sicherungselementes (3) festlegt.

2. Sicherungshalter nach Anspruch 1,
**dadurch gekennzeichnet, dass** das Kodierelement (15) seitlich am Hülsenabschnitt (36) und senkrecht zur Achse des Hülsenabschnittes verlaufende Ringabschnitte (37, 38; 40, 41) aufweist.

3. Sicherungshalter nach Anspruch 1 oder 2,
**dadurch gekennzeichnet, dass** die Bodenwandung (1) eine zum Ende (13) des Sicherungshalters vorspringende Haltezunge (25) aufweist.

4. Sicherungshalter nach einem der vorangehenden Ansprüche,
**dadurch gekennzeichnet, dass** in der Bodenwandung (1) kreisförmig verlaufende Aufnahmeabschnitte (33) ausgebildet sind.

5. Sicherungshalter nach einem der vorangehenden Ansprüche,
**dadurch gekennzeichnet, dass** der Außendurchmesser des Hülsenabschnitts (36) oder der Außendurchmesser der Ringabschnitte (37, 38; 40, 41) den Außendurchmesser des Kodierelements (15) festlegen.

6. Sicherungshalter nach einem der vorangehenden Ansprüche,
**dadurch gekennzeichnet, dass** die Haltelaschen (22, 23) und/oder die Haltezungen (25) mit einer radial zur Achse des Sicherungshalters verlaufenden Begrenzungsrippe (22a, 23a; 27) versehen sind.

7. Sicherungshalter nach einem der vorangehenden Ansprüche,
**dadurch gekennzeichnet, dass** das Kodierelement (15) aus Metall oder Kunststoff besteht.

8. Sicherungshalter nach wenigstens einem der vorangehenden Ansprüche,
**dadurch gekennzeichnet, dass** der maximale Außendurchmesser des Kodierelements (15) dem Außendurchmesser des Sicherungselements (3) entspricht.

9. Sicherungshalter nach wenigstens einem der vorangehenden Ansprüche,
**dadurch gekennzeichnet, dass** an der Bodenwandung (1) und/oder an einer der Seitenwände (2, 2') ein Führungszapfen (45) vorgesehen ist, der in eine Aufnahme des Sicherungssockels zum Verschwenken des Sicherungshalters einrastbar ist.

10. Sicherungshalter nach wenigstens einem der vorangehenden Ansprüche,
**dadurch gekennzeichnet, dass** die Seitenwände (2, 2') durch vorzugsweise leicht gebogene Schenkelabschnitte (17, 18) derart verlängert sind, dass ein nur teilweise geschlossener ringförmiger Raum sich ergibt.

11. Sicherungshalter nach Anspruch 10,
**dadurch gekennzeichnet, dass** an den Schenkelabschnitten (17, 18) die Haltelaschen (22, 23) angeformt sind.

## Claims

1. Fuse holder, in particular for fuse sockets and load break switches, having a base wall (1) which optionally can be partially open, on which laterally protruding side walls (2, 2') are arranged, it being possible to insert a fuse element (3) between the base wall (1) and the side walls (2, 2'), and having a coding part (15), **characterised in that** there are formed on the side walls (2, 2') supporting lugs (20, 21) which extend approximately arcuately at one end (13) of the fuse holder and have a radius that corresponds approximately to the outer radius of the coding element (15), **in that** the side walls (2, 2') are provided, in proximity to the end (13) of the fuse holder, with ribs (30, 31) which oppose one another and project inwardly from the side walls (2, 2'), **in that** the side walls (2, 2') are arranged substantially parallel to each other and maintain a distance which is approximately equal to the outer diameter of the coding element (15), the coding element (15) being able to be inserted such that it can be removed as a separate part and comprising a sleeve portion (36), which defines an opening (36a) which defines a predetermined size of a pole (14) of the fuse element (3).

2. Fuse holder according to claim 1, **characterised in that** the coding element (15) has annular portions (37, 38; 40, 41) extending laterally to the sleeve portion (36) and perpendicularly to the axis of the sleeve portion.

3. Fuse holder according to either claim 1 or claim 2, **characterised in that** the base wall (1) has a holding tongue (25) projecting to the end (13) of the fuse holder.

4. Fuse holder according to any one of the preceding claims, **characterised in that** there are formed receiving portions (33) that extend in a circular shape in the base wall (1).

5. Fuse holder according to any one of the preceding claims, **characterised in that** the outer diameter of the sleeve portion (36) or the outer diameter of the annular portions (37, 38; 40,41) determines the outer diameter of the coding element (15).

6. Fuse holder according to any one of the preceding claims, **characterised in that** the holding lugs (22, 23) and/or the holding tongues (25) are provided with a delimiting rib (22a, 23a; 27) extending radially to the axis of the fuse holder.

7. Fuse holder according to any one of the preceding claims, **characterised in that** the coding element (15) consists of metal or plastics material.

8. Fuse holder according to at least one of the preceding claims, **characterised in that** the maximum outer diameter of the coding element (15) corresponds to the outer diameter of the fuse element (3).

9. Fuse holder according to at least one of the preceding claims, **characterised in that** on the base wall (1) and/or on one of the side walls (2, 2') there is provided a guidance peg (45), which can be locked in a recess in the fuse socket for pivoting the fuse holder.

10. Fuse holder according to at least one of the preceding claims, **characterised in that** the side walls (2, 2') are extended by preferably slightly curved leg portions (17, 18) such that an annular chamber is formed that is only partially closed.

11. Fuse holder according to claim 10, **characterised in that** the holding lugs (22, 23) are formed integrally with the leg portions (17, 18).

## Revendications

1. Porte-fusible, en particulier pour des culots de fusible et des disjoncteurs-sectionneurs,
comportant une paroi de fond (1) le cas échéant partiellement ouverte (1), sur laquelle sont agencées des parois latérales (2, 2') s'arc-boutant latéralement, un élément de fusible (3) pouvant être placé entre la paroi de fond (1) et les parois latérales (2, 2'), et une partie de codage (15),
**caractérisé en ce que** des languettes d'appui (20, 21) s'étendant à peu près en arc sont formées sur les parois latérales (2, 2') à une extrémité (13) du porte-fusible qui présentent un rayon correspondant à peu près au rayon extérieur de l'élément de codage (15),
les parois latérales (2, 2') sont munies de nervures (30, 31) se faisant face l'une l'autre à proximité de l'extrémité (13) du porte-fusible qui dépassent vers l'intérieur depuis les parois latérales (2, 2'),
les parois latérales (2, 2') sont en grande partie agencées parallèlement l'une à l'autre et observent un intervalle qui est à peu près égal au diamètre extérieur de l'élément de codage (15), l'élément de codage (15) étant placé en tant que partie distincte pouvant être retirée et présentant une section de douille (36) qui détermine une ouverture (36a) déterminant elle-même une taille prédéterminée d'un pôle (14) de l'élément de fixation (3).

2. Porte-fusible selon la revendication 1,
**caractérisé en ce que** l'élément de codage (15) présente des sections annulaires (37, 36 ; 40, 41) s'étendant latéralement sur la section de douille (36) et perpendiculairement à l'axe de la section de douille.

3. Porte-fusible selon la revendication 1 ou 2,
**caractérisé en ce que** la paroi de fond (1) présente une languette de retenue (25) en saillie à l'extrémité (13) du porte-fusible.

4. Porte-fusible selon l'une quelconque des revendications précédentes, **caractérisé en ce que** des sections de logement (33) s'étendant en cercle sont formées dans la paroi de fond (1).

5. Porte-fusible selon l'une quelconque des revendications précédentes, **caractérisé en ce que** les diamètres extérieurs de la section de douille (36) ou les diamètres extérieurs des sections annulaires (37, 38 ; 40, 41) déterminent le diamètre extérieur de l'élément de codage (15).

6. Porte-fusible selon l'une quelconque des revendications précédentes, **caractérisé en ce que** les éclisses (22, 23) et/ou les languettes de retenue (25) sont munies d'une nervure de limitation (22a, 23a ; 27) s'étendant radialement à l'axe du porte-fusible.

7. Porte-fusible selon l'une quelconque des revendications précédentes, **caractérisé en ce que** l'élément de codage (15) se compose de métal ou de matière plastique.

8. Porte-fusible selon au moins l'une quelconque des revendications précédentes,
**caractérisé en ce que** le diamètre extérieur maximal de l'élément de codage (15) correspond au diamètre extérieur de l'élément de fixation (3).

9. Porte-fusible selon au moins l'une quelconque des revendications précédentes,
**caractérisé en ce qu'**une broche de guidage (45) qui peut être encliquetée dans un logement du culot de fusible pour le basculement du porte-fusible est prévue sur la paroi de fond (1) et/ou sur l'une des parois latérales (2, 2').

10. Porte-fusible selon au moins l'une quelconque des revendications précédentes,
**caractérisé en ce que** les parois latérales (2, 2') sont prolongées par des sections de branche (17, 18) de préférence légèrement courbées de telle manière qu'il en résulte un espace circulaire seulement partiellement fermé.

11. Porte-fusible selon la revendication 10,
**caractérisé en ce que** les éclisses (22, 23) sont moulées sur les sections de branche (17, 18).
